# EUROPÄISCHE PATENTSCHRIFT

(11) **EP 2 374 395 B1**
(45) Veröffentlichungstag und Bekanntmachung des Hinweises auf die Patenterteilung: **05.06.2013**
(21) Anmeldenummer: 10401050.9
(22) Anmeldetag: 06.04.2010
(51) Int. Cl.: A47L 9/14

(54) **Staubsauger mit Beutelsperre**
Vacuum cleaner with bag blocker
Aspirateur avec blocage de sac

(43) Veröffentlichungstag der Anmeldung: 12.10.2011
(73) Patentinhaber: Miele & Cie. KG, 33332 Gütersloh (DE)
(72) Erfinder: Chwolka, Cornelia, 33334 Gütersloh (DE); Steinkötter, Heinz-Günter, 33739 Bielefeld (DE)

(56) Entgegenhaltungen:
- EP-A2- 0 997 098
- DE-A1-102008 021 789
- DE-U1- 20 121 786

## Beschreibung

Die Erfindung betrifft einen Staubsauger gemäß dem Oberbegriff des Anspruchs 1.

Derartige Staubsauger umfassen eine im Staubsammelraum angeordnete Aufnahmevorrichtung für einen Staubbeutel, und es ist bekannt, dass sich der Staubsammelraum nur dann mit einem Deckel des Staubsaugers verschließen lässt, wenn sich ein Staubbeutel in der Aufnahmevorrichtung befindet. Befindet sich jedoch kein Staubbeutel in der Aufnahmevorrichtung, wirkt eine im Folgenden mitunter auch als "Beutetsperre" bezeichnete Blockierung des Schließwegs des Deckels. Dadurch kann vermieden werden, dass ein Benutzer den Staubsauger ohne Staubbeutel verwendet, was dem Staubsauger schaden könnte. Eine solche Beutelsperre ist beispielsweise aus der DE 103 34 894 B3 bekannt. Bei dem dort beschriebenen Staubsauger befindet sich die Aufnahmevorrichtung in einer fixen Position.

Aus der DE 199 42 483 C1 ist ein Staubsauger bekannt, bei dem eine Aufnahmevorrichtung mittels Federkraft entlang einer kulissenförmigen Bahn aus dem Staubsauger herausgeschwenkt wird. Bei dem bekannten Staubsauger ist die Wirkung der Beutelsperre jedoch von einer Stellung der Aufnahmevorrichtung, also einem Öffnungswinkel der Aufnahmevorrichtung, abhängig, d.h. beim Öffnen des Deckels und/oder bei der Entnahme des Staubbeutels schwenkt die Aufnahmevorrichtung zumindest teilweise aus einer Öffnung des Staubsammelraums heraus. Ohne Staubbeutel befindet sich die Aufnahmevorrichtung dann in einer durch den Verschwenkmechanismus definierten Anschlagposition. In dieser Anschlagposition wird der Deckelschließvorgang verhindert, indem der Deckel mit der Aufnahmevorrichtung interagiert.

Nun ist es jedoch einerseits gewünscht, dass die Aufnahmevorrichtung möglichst weit herausgeschwenkt wird, um ein Entnehmen und Einsetzen des Staubbeutels zu vereinfachen. Andererseits ist dadurch die Funktion der Beutelsperre eingeschränkt, denn bei in der Anschlagposition der Aufnahmevorrichtung wirkender Beutelsperre ist der Öffnungswinkel zwischen Deckel und Staubsammelraum oftmals noch so groß, dass der Benutzer die Beutelsperre per Hand lösen und den Deckel somit auch ohne Staubbeutel schließen kann. Außerdem kann sich durch die Verschwenkbarkeit der Aufnahmevorrichtung eine undefinierte Position ergeben, in der die Beutelsperre nicht mehr greift. Je geringer der Öffnungswinkel zwischen Deckel und Staubsammelraum bei wirkender Beutelsperre ist, desto geringer ist jedoch auch der Öffnungswinkel der Aufnahmevorrichtung in der Anschlagposition, und desto umständlicher ist das Einsetzen und Entnehmen des Staubbeutels bei geöffnetem Deckel.

Aus der DE 201 21 786 U1 ist ein Staubsauger mit einem durch einen Deckel verschließbaren Staubsammelraum bekannt. Auch dort ist eine Aufnahmevorrichtung für einen Staubbeutel verschwenkbar angeordnet. Am Deckel ist ein Steuerelement angeordnet, dieses ist allerdings dazu vorgesehen, die Halteplatte beim Schließen des Deckels weiter in die Aufnahmevorrichtung einzuschieben. Des Weiteren sind an der Aufnahmevorrichtung Vorsprünge angeordnet, die bei Fehlen der Halteplatte ein vollständiges Schließen des Deckels verhindern.

Eine Aufgabe der Erfindung besteht entsprechend darin, einen Staubsauger anzugeben, mit dem die oben genannten Nachteile vermieden werden können.

Dazu ist bei einem Staubsauger mit einem durch einen Deckel verschließbaren Staubsammelraum, in dem eine Aufnahmevorrichtung für einen Staubbeutel verschwenkbar angeordnet ist, und mit einer Blockierung des Schließwegs des Deckels, wenn in der Aufnahmevorrichtung kein Staubbeutel vorhanden ist, wobei am Deckel ein Steuerelement angeordnet ist, welches beim Schließen des Deckels die Aufnahmevorrichtung trifft, wobei das Steuerelement die Aufnahmevorrichtung in eine Position bewegt, in welcher ein im Deckel angeordnetes Kontaktelement in ein aus der Aufnahmevorrichtung angeordnetes Gegenkontaktelement eingreifen kann und dadurch den Deckelschließvorgang verhindert.

Der Vorteil der Erfindung besteht darin, dass die Beutelsperre nicht mehr von der Anschlagposition der Aufnahmevorrichtung abhängig ist, sondern vom Deckel gesteuert wird. Dies erlaubt gleichzeitig einen großen Öffnungswinkel der Aufnahmevorrichtung für vereinfachtes Entnehmen und Einsetzen des Staubbeutels und eine sichere Beutelsperre, die der Benutzer nicht so leicht umgehen kann, denn ein dabei verbleibender Spalt zwischen dem Deckel und dem Staubsammelraum ist so gering, dass der Benutzer nicht dazwischen greifen kann.

Vorteilhafte Ausgestaltungen der Erfindung sind Gegenstand der Unteransprüche. Dabei verwendete Rückbeziehungen weisen auf die weitere Ausbildung des Gegenstands des Hauptanspruchs durch die Merkmale des jeweiligen Unteranspruchs hin; sie sind nicht als ein Verzicht auf die Erzielung eines selbständigen, gegenständlichen Schutzes für die Merkmalskombinationen der rückbezogenen Unteransprüche zu verstehen. Des Weiteren ist im Hinblick auf eine Auslegung der Ansprüche bei einer näheren Konkretisierung eines Merkmals in einem nachgeordneten Anspruch davon auszugehen, dass eine derartige Beschränkung in den jeweils vorangehenden Ansprüchen nicht vorhanden ist.

Das Gegenkontaktelement kann eine Ausnehmung in einer Schiene eines Haltebereichs für den Staubbeutel sein, z.B. an einer geöffneten Seite am Ende der Schiene. Das Kontaktelement, z.B. ein im Deckel angeordnetes Rippenelement, kann zum Verhindern des Deckelschließvorgangs in die Ausnehmung eingreifen. Wahlweise können auf beiden Schienen Ausnehmungen angeordnet sein und entsprechend zwei korrespondierende Kontaktelemente im Deckel angeordnet sein.

Typischerweise umfasst die Aufnahmevorrichtung seitliche Flügelflächen, die das Steuerelement beim Schließen des Deckels bei fehlendem Staubbeutel kontaktiert. Sobald das Steuerelement beim Schließen des Deckels die Aufnahmevorrichtung kontaktiert hat, wird diese durch den Kontakt mit dem Steuerelement weiter in Richtung des Staubsammelraums bewegt. Dabei wird der Öffnungswinkel der Aufnahmevorrichtung solange verändert, bis die Aufnahmevorrichtung in eine Position gelangt ist, in der das Kontaktelement und das Gegenkontaktelement ineinandergreifen und eine weitere Schließbewegung des Deckels verhindern.

Die Aufnahmevorrichtung kann Mittel umfassen, mit denen die Aufnahmevorrichtung in eine das Entnehmen und/oder Einsetzen des Staubbeutels erleichternde Stellung schwenkbar ist. Diese Mittel können z.B. eine Blattfeder, eine Drehfeder und/oder Mittel zur Verlagerung eines Schwerpunkts der Aufnahmevorrichtung sein. Eine Blattfeder als Mittel zum Verschwenken der Aufnahmevorrichtung lässt sich schnell und unkompliziert einbauen. Die Blattfeder muss bei größtmöglichem Öffnungswinkel zwischen Aufnahmevorrichtung und Staubsammelraum nicht mehr wirken, um die Aufnahmevorrichtung in einer konstanten Position zu halten.

In dem Deckel kann zumindest ein Funktionselement angeformt sein, in welches bei einem vorgegebenen Öffnungswinkel zwischen der Aufnahmevorrichtung und dem Staubsammelraum bei fehlendem Staubbeutel ein Rand der Aufnahmevorrichtung derart eingreifen kann, dass der Schließweg des Deckels blockiert ist. So wird eine zusätzliche Beutelsperre realisiert, die den Benutzer daran erinnert, einen Staubbeutel einzusetzen. Auch wenn der Benutzer es schafft, diese zusätzliche Beutelsperre zu lösen, wird danach der Schließvorgang des Deckels durch das Steuerelement und die o. g. Mittel verhindert, wobei ein wesentlich geringerer Öffnungswinkel zwischen Deckel und Staubsammelraum verbleibt.

Wenn das Funktionselement dem Steuerelement entspricht, sind keine zusätzlichen Elemente im Deckel anzuformen.

Nachfolgend wird ein Ausführungsbeispiel der Erfindung anhand der Zeichnung näher erläutert. Einander entsprechende Gegenstände oder Elemente sind in allen Figuren mit den gleichen Bezugszeichen versehen.

Das oder jedes Ausführungsbeispiel ist nicht als Einschränkung der Erfindung zu verstehen. Vielmehr sind im Rahmen der vorliegenden Offenbarung zahlreiche Abänderungen und Modifikationen möglich, insbesondere solche Varianten und Kombinationen, die zum Beispiel durch Kombination oder Abwandlung von einzelnen in Verbindung mit den im allgemeinen oder speziellen Beschreibungsteil beschriebenen sowie in den Ansprüchen und/oder der Zeichnung enthaltenen Merkmalen bzw. Elementen oder Verfahrensschritten für den Fachmann im Hinblick auf die Lösung der Aufgabe entnehmbar sind und durch kombinierbare Merkmale zu einem neuen Gegenstand führen.

Es zeigen
- Figur 1: schematisch vereinfacht eine Seitenansicht eines Staubsaugers gemäß eines Ausführungsbeispiels der Erfindung mit geschlossenem Deckel,
- Figur 2: einen Ausschnitt des Staubsaugers aus Figur 1 in einer Ansicht von oben auf den Deckel,
- Figur 3: den Ausschnitt aus Figur 2 in einer Seitenansicht bei wirkender Beutelsperre,
- Figur 4: eine Schnittdarstellung des Ausschnitts aus Figur 2 entlang der Schnittlinie B - B,
- Figur 5: eine weitere Schnittdarstellung des Ausschnitts aus Figur 2 entlang der Schnittlinie A - A,
- Figur 5a: eine Schnittdarstellung des Ausschnitts aus Figur 2 mit weit geöffnetem Deckel,
- Figur 6: eine Schnittdarstellung des Ausschnitts aus Figur 2 bei geöffnetem Deckel und mit eingesetztem Staubbeutel,
- Figur 7: eine perspektivische Darstellung des Ausschnitts aus Figur 2 ohne Deckel und mit eingesetztem Staubbeutel,
- Figur 8: eine perspektivischer Darstellung einer Aufnahmevorrichtung für einen Staubbeutel und
- Figur 9: eine perspektivische Darstellung eines Staubbeutels zum Einsetzen in die Aufnahmevorrichtung aus Figur 8.

Figur 1 zeigt schematisch vereinfacht einen Staubsauger 10 gemäß einem Ausführungsbeispiel der Erfindung in einer Seitenansicht mit geschlossenem Deckel 12.

In Figur 2 ist ein Ausschnitt des Staubsaugers 10 in einer Ansicht von oben auf den Deckel 12 dargestellt. Der Deckel 12 umfasst eine Öffnung 14, an die ein Saugschlauch (nicht dargestellt) angeschlossen werden kann. Eine erste Schnittlinie B - B markiert einen Längsschnitt in einem äußeren Randbereich des Deckels 12. Eine entsprechende Schnittdarstellung entlang der ersten Schnittlinie B - B ist in Figur 4 gezeigt. Eine zweite Schnittlinie A - A markiert einen Längsschnitt durch den Deckel 12 entlang dessen Mittellinie. Eine entsprechende Schnittdarstellung entlang der zweiten Schnittlinie A - A ist in Figur 5 und Figur 6 gezeigt.

Figur 3 zeigt den Ausschnitt aus Figur 2 in einer Seitenansicht. Der Deckel 12 ist nicht zur geschlossen, da sich kein Staubbeutel 20 (Figur 6) in einem Staubsammelraum 22 (Figur 5) des Staubsaugers 10 (Figur 1) befindet. Es ist also eine Beutelsperre aktiv, welche verhindert, dass der Deckel 12 geschlossen werden kann, und den Benutzer dadurch darauf aufmerksam macht, dass kein Staubbeutel 20 eingesetzt ist. Die Beutelsperre wird in den folgenden Figuren näher beschrieben.

In Figur 4 ist eine Schnittdarstellung entlang einer ersten Schnittlinie B - B des Ausschnitts aus Figur 2 dargestellt, welche einen Teil des Deckels 12 und des Staubsammelraums 22 umfasst. Im Deckel 12 ist ein Steuerelement 24 erkennbar, welches beim Schließen des Deckels 12 auf eine Aufnahmevorrichtung 26 trifft und diese in eine Position bewegt, in der sie den Schließvorgang des Deckels 12 verhindert. Das Steuerelement 24 kann z.B. ein im Deckel 12 angeformtes Rippenelement sein. Um ein Verkanten zu verhindern, werden vorzugsweise zwei Rippenelemente verwendet. Figur 4 zeigt nur einen Teil der Aufnahmevorrichtung 26, nämlich eine seitliche Flügelfläche 44, entsprechend der Schnittdarstellung. Genauer wird die Aufnahmevorrichtung 26 z.B. in Figur 5, Figur 7 oder Figur 8 dargestellt. Die Steuerelemente 24 stehen mit der Aufnahmevorrichtung 26 in Kontakt. Der Deckel 12 befindet sich in einer Stellung, in der die Beutelsperre bereits aktiv ist.

Figur 5 zeigt eine Schnittdarstellung des Ausschnitts aus Figur 2 ausgehend von der zweiten Schnittlinie A - A durch den Deckel 12 und den Staubsammelraum 22. Die Aufnahmevorrichtung 26 ist mit einer Halterung 28 an einer Innenwand 30 des Staubsammelraums 22 befestigt. Eine Blattfeder 32 gewährleistet eine Federspannung, so dass die Aufnahmevorrichtung 26 beim Öffnen des Deckels 12 automatisch aus dem Staubsammelraum heraus verschwenkt wird, so dass ein Entnehmen des Staubbeutels 20 (Figur 6) erleichtert wird. Außerdem kann die Aufnahmevorrichtung 26, wenn der volle Staubbeutel 20 entnommen worden ist und nicht mehr mit seinem Gewicht auf der Aufnahmevorrichtung 26 lastet, noch weiter aus dem Staubsammelraum 22 herausgeschwenkt werden. In Figur 5 ist kein Staubbeutel 20 in den Staubsammelraum 22 bzw. in die Aufnahmevorrichtung 26 eingesetzt. Der Deckel 12 wurde durch die Steuerelemente 24 in die dargestellte Position bewegt. Der Deckel 12 befindet sich nun in einer Position, in der ein im Deckel 12 angeordnetes Kontaktelement 34 in eine als Gegenkontaktelement fungierende Ausnehmung 36 an der Aufnahmevorrichtung 26 eingreift, so dass der Deckel 12 sich nicht weiter schließen lässt. Diese Stellung zwischen Kontaktelement 34 und Ausnehmung 36 stellt die Beutelsperre dar. Das Kontaktelement 34 und die Ausnehmung 36 fungieren somit als Mittel zum Verhindern des Deckelschließvorgangs.

Das Kontaktelement 34 ist im Deckel 12 neben einem Sauganschlussstutzen 38, welcher mit einer gestrichelten Linie dargestellt ist, angeordnet. Der Sauganschlussstutzen 38 taucht, wenn kein Staubbeutel 20 (Figur 6) in der Aufnahmevorrichtung 26 vorhanden ist, durch einen Ausschnitt 40 (Figur 8) der Aufnahmevorrichtung 26 und ermöglicht so, dass die Steuerelemente 24 die Aufnahmevorrichtung 26 kontaktieren können.

Figur 5a zeigt eine Schnittdarstellung des Staubsaugerausschnitts aus Figur 2, jedoch bei weit geöffnetem Deckel 12. Die Aufnahmevorrichtung 26 ist in zwei alternativ zueinander möglichen Stellungen gezeigt, nämlich in einer Anschlagposition und, in gestrichelter Darstellung, einer weniger stark gewinkelten Stellung. Befindet sich die Aufnahmevorrichtung 26 in der Anschlagposition, entsteht beim Schließen des Deckels eine zusätzliche Beutelsperre (nicht dargestellt), weil der Deckel 12 selbst auf die Spitze 58 der Aufnahmevorrichtung 26 trifft. Diese Sperre kann jedoch vom Benutzer relativ leicht gelöst werden, da der Deckel 12 immer noch recht weit geöffnet ist, wenn die zusätzliche Beutelsperre wirkt. Der Benutzer kann dazu den Deckel 12 ein wenig anheben und die Aufnahmevorrichtung 26 aus der Anschlagposition weiter in Richtung des Staubsammelraums 22 bewegen. In die gestrichelt dargestellte Stellung bewegt sich die Aufnahmevorrichtung 26 z.B. durch Wirkung der Schwerkraft, und wird dort durch die Blattfeder 32 gehalten. Die genaue Position der Aufnahmevorrichtung 26 ist jedoch für die Entstehung der in Figur 5 gezeigten Beutelsperre irrelevant. Die Aufnahmevorrichtung 26 kann sich als Ausgangsstellung für die z.B. in Figur 5 gezeigte Beutelsperre also beispielsweise in der gestrichelt dargestellten Stellung, aber auch in einer beliebigen Stellung zwischen der gestrichelt dargestellten Stellung und der Anschlagposition, oder auch in einer Stellung unterhalb der gestrichelt dargestellten Stellung befinden. In jeder dieser Stellungen, ausgenommen der Anschlagposition, treffen die Steuerelemente 24 beim Schließen des Deckels 12 auf die Flügelflächen 44 der Aufnahmevorrichtung 26, wenn sich in dieser kein Staubbeutel 20 (Figur 6) befindet, und bewegen diese dadurch in eine Stellung, in der das Kontaktelement 34 (Figur 5) in die Ausnehmung 36 an der Aufnahmevorrichtung 26 eingreifen kann, wie in Figur 5 gezeigt, so dass sich der Deckel 12 nicht weiter schließen lässt.

In Figur 6 ist eine Schnittdarstellung des Ausschnitts aus Figur 2 bei geöffnetem Deckel 12 und mit eingesetztem Staubbeutel 20 gezeigt. Beim Schließen des Deckels 12 trifft als erstes der Sauganschlussstutzen 38 auf eine Halteplatte 42 des Staubbeutels 20, welche einen Teil des Ausschnitts 40 (Figur 8) der Aufnahmevorrichtung 26 einnimmt. Dadurch wird die Aufnahmevorrichtung 26 so weit nach unten bewegt, dass die Steuerelemente 24 während des Schließvorgangs des Deckels 12 nicht mit der Aufnahmevorrichtung 26 in Kontakt treten. Die Position zwischen Deckel 12 und Aufnahmevorrichtung 26, in der die Beutelsperre zum Einsatz kommt, wird somit nicht erreicht.

Figur 7 zeigt eine perspektivische Darstellung des Ausschnitts aus Figur 2 ohne Deckel 12 (Figur 1) und mit eingesetztem Staubbeutel 20. Die Aufnahmevorrichtung 26 befindet sich hier in einem Zustand, den Sie üblicherweise bei geschlossenem Deckel einnimmt. Sie umfasst die bereits zuvor beschriebenen seitlichen Flügelflächen 44, die die Steuerelemente 24 (Figur 3) beim Schließen des Deckels 12 bei nicht vorhandenem Staubbeutel 20 (Figur 6) kontaktieren. Die seitlichen Flügelflächen 44 können auf einem Gehäuserand 46 des Staubsammelraums 22 aufliegen und bilden so einen Anschlag, damit die Aufnahmevorrichtung 26 durch den gefüllten Staubbeutel 20 nicht weiter in den Staubsammelraum 22 gezogen wird. Das Steuerelement 24 kann auf beiden Seiten des Deckels 12 angeordnet sein, so dass jeweils ein Steuerelement 24 eine der Flügelflächen 44 kontaktiert. So kann die Aufnahmevorrichtung 26 gleichmäßig bewegt werden, und das gleichmäßige Eingreifen des Kontaktelements 34 (Figur 4) in die Ausnehmung 36 an der Aufnahmevorrichtung 26 wird gewährleistet.

In Figur 8 ist die Aufnahmevorrichtung 26 in einer perspektivischen Darstellung gezeigt. Darin erkennt man zunächst die Halterung 28 zur Befestigung im Staubsammelraum 22 (Figur 3), die Blattfeder 32 als Mittel zur Verschwenkung der Aufnahmevorrichtung 26 sowie die seitlichen Flügelflächen 44. Außerdem sind Schienen 48 in einem Haltebereich für den Staubbeutel 20 (Figur 6) gezeigt, in die die Halteplatte 42 (Figur 7) des Staubbeutels 20 eingeschoben werden kann. Zwischen den Schienen 48 befindet sich der Ausschnitt 40 in der Aufnahmevorrichtung 26, welcher bei fehlendem Staubbeutel 20 (Figur 6) ein Durchtauchen des Sauganschlussstutzens 38 (Figur 5) erlaubt. Innerhalb dieses Ausschnitts 40 befindet sich bei eingesetztem Staubbeutel 20 eine Öffnung 14 (Figur 9) des Staubbeutels 20, so dass Staub über den Sauganschlussstutzen 38 in den Staubbeutel 20 geleitet werden kann. An einer Oberseite 50 der Schienen 48 ist an deren Ende 52 eine Erhebung ausgeformt, welche die Ausnehmung 36 darstellt, in die das Kontaktelement 34 (Figur 5) bei der Beutelsperre eingreift. Die Ausnehmung 36 kann außerdem das Einsetzen des Staubbeutels 20 erleichtern, da sie den Einschubbereich erweitert.

Ein hinterer Rand 54 der Aufnahmevorrichtung 26 kann dazu dienen, bei einem bestimmten Öffnungswinkel der Aufnahmevorrichtung 26, z.B. bei vollständig ausgeschwenkter Aufnahmevorrichtung 26 wie in Figur 5a gezeigt, in das Steuerelement 24 (Figur 3) einzugreifen, so dass die zusätzliche Beutelsperre (nicht dargestellt) mit noch relativ weit geöffnetem Deckel 12 (Figur 1) entsteht. Alternativ, jedoch nicht dargestellt, kann auch ein vom Steuerelement 24 verschiedenes Funktionselement zum Eingreifen in den Rand 54 im Deckel 12 bei einem bestimmten Öffnungswinkel der Aufnahmevorrichtung 26 vorgesehen sein.

Figur 9 stellt den Staubbeutel 20 zum Einsetzen in die Aufnahmevorrichtung 26 (z.B. Figur 8) perspektivisch dar. Ist der Staubbeutel 20 in die Aufnahmevorrichtung 26 eingesetzt, kontaktiert der Sauganschlussstutzen 38 (Figur 5) beim Schließen des Deckels 12 (Figur 1) einen inneren Rand 56 der Halteplatte 42, und bewegt die Aufnahmevorrichtung 26 nach unten, bevor das Steuerelement 24 (Figur 3) die Aufnahmevorrichtung 26 kontaktieren kann. Somit gelangt die Aufnahmevorrichtung 26 nicht in die Position, in der die Beutelsperre wirken kann.

## Patentansprüche

1. Staubsauger (10) mit einem durch einen Deckel (12) verschließbaren Staubsammelraum (22), in dem eine Aufnahmevorrichtung (26) für einen Staubbeutel (20) verschwenkbar angeordnet ist, und mit einer Blockierung des Schließwegs des Deckels (12), wenn in der Aufnahmevorrichtung (26) kein Staubbeutel (20) vorhanden ist, wobei am Deckel (12) ein Steuerelement (24) angeordnet ist, welches beim Schließen des Deckels (12) die Aufnahmevorrichtung (26) trifft,
**dadurch gekennzeichnet, dass** das Steuerelement (24) die Aufnahmevorrichtung (26) in eine Position bewegt, in welcher ein im Deckel (12) angeordnetes Kontaktelement (34) in ein auf der Aufnahmevorrichtung (26) angeordnetes Gegenkontaktelement eingreifen kann und dadurch den Deckelschließvorgang verhindert.

2. Staubsauger (10) nach Anspruch 1,
wobei das Gegenkontaktelement eine Ausnehmung (36) in einer Schiene (48) eines Haltebereichs für den Staubbeutel (20) ist, und wobei das Kontaktelement (34) zum Verhindern des Deckelschließvorgangs in die Ausnehmung (36) eingreift.

3. Staubsauger (10) nach einem der vorangehenden Ansprüche,
wobei die Aufnahmevorrichtung (26) seitliche Flügelflächen (44) umfasst, die das mindestens eine Steuerelement (24) beim Schließen des Deckels (12) bei fehlendem Staubbeutel (20) kontaktiert.

4. Staubsauger (10) nach einem der vorangehenden Ansprüche,
wobei die Aufnahmevorrichtung (26) Mittel umfasst, mit denen die Aufnahmevorrichtung (26) in eine das Entnehmen und/oder Einsetzen des Staubbeutels (20) erleichternde Stellung schwenkbar ist, und wobei das Mittel zum Verschwenken der Aufnahmevorrichtung (26) eine Blattfeder (32) ist.

5. Staubsauger (10) nach einem der vorangehenden Ansprüche,
wobei in dem Deckel (12) zumindest ein Funktionselement angeformt ist, in welches bei bei vollständig ausgeschwenkter Aufnahmevorrichtung (26) bei fehlendem Staubbeutel (20) ein hinterer Rand (54) der Aufnahmevorrichtung (26) derart eingreift, dass der Schließweg des Deckels (12) blockiert ist.

6. Staubsauger (10) nach Anspruch 5,
wobei das Funktionselement dem mindestens einen Steuerelement (24) entspricht.

## Claims

1. Vacuum cleaner (10) comprising a dust collection chamber (22) which can be closed by a lid (12) and in which a receiving device (26) for a dust bag (20) is pivotably arranged, and comprising a blockage of the closure path of the lid (12) when no dust bag (20) is present in the receiving device (26), a control element (24) being arranged on the lid (12) and coming into contact with the receiving device (26) during the closure of the lid (12), **characterised in that** the control element (24) moves the receiving device (26) into a position in which a contact element (34) arranged in the lid (12) can engage in a counter contact element arranged on the receiving device (26) and thereby prevents the closing process of the lid.

2. Vacuum cleaner (10) according to claim 1, wherein the counter contact element is a recess (36) in a rail (48) of a retaining region for the dust bag (20), and wherein the contact element (34) engages in the recess (36) to prevent the closing process of the lid.

3. Vacuum cleaner (10) according to any of the preceding claims, wherein the receiving device (26) comprises lateral wing surfaces (44) which contact the at least one control element (24) during the closure of the lid (12) in the absence of a dust bag (20).

4. Vacuum cleaner (10) according to any of the preceding claims, wherein the receiving device (26) comprises means by which the receiving device (26) can be pivoted into a position which facilitates the removal and/or the insertion of the dust bag (20), and wherein the means for pivoting the receiving device (26) is a leaf spring (32).

5. Vacuum cleaner (10) according to any of the preceding claims, wherein at least one functional element is formed in the lid (12), in which element a rear edge (54) of the receiving device (26) engages when the receiving device (26) is fully pivoted out in the absence of a dust bag (20), such that the closure path of the lid (12) is blocked.

6. Vacuum cleaner (10) according to claim 5, wherein the functional element corresponds to the at least one control element (24).

## Revendications

1. Aspirateur (10), avec un collecteur de poussières (22) qui peut être fermé par un couvercle (12) et dans lequel est disposé en pivotement un dispositif de réception (26) du sac à poussières (20), et avec un blocage du chemin de fermeture du couvercle (12) quand aucun sac à poussières (20) n'est présent dans le dispositif de réception (26), un élément de commande (24) étant disposé sur le couvercle (12) et rencontrant le dispositif de réception (26) lors de la fermeture du couvercle (12),
**caractérisé en ce que**
l'élément de commande (24) déplace le dispositif de réception (26) dans une position dans laquelle un élément de contact (34) disposé dans le couvercle (12) peut engrener dans un contre-élément de contact disposé sur le dispositif de réception (26) et empêche ainsi le processus de fermeture de couvercle.

2. Aspirateur (10) selon la revendication 1,
dans lequel le contre-élément de contact est un creux (36) dans un rail (48) d'une zone de retenue du sac à poussières (20), et dans lequel l'élément de contact (34) engrène dans le creux (36) pour empêcher le processus de fermeture de couvercle.

3. Aspirateur (10) selon une des revendications précédentes,
dans lequel le dispositif de réception (26) comprend des surfaces d'ailettes (44) latérales avec lesquelles l'au moins un élément de commande (24) entre en contact lors de la fermeture du couvercle (12) en cas d'absence de sac à poussières (20).

4. Aspirateur (10) selon une des revendications précédentes,
dans lequel le dispositif de réception (26) comprend des moyens avec lesquels le dispositif de réception (26) peut pivoter dans une position facilitant l'enlèvement et/ou la mise en place du sac à poussières (20), et dans lequel le moyen pour faire pivoter le dispositif de réception (26) est un ressort à lames (32).

5. Aspirateur (10) selon une des revendications précédentes,
dans lequel au moins un élément fonctionnel est formé dans le couvercle (12), dans lequel, quand le dispositif de réception (26) est entièrement pivoté, un bord arrière (54) du dispositif de réception (26) engrène en cas d'absence de sac à poussières (20) de telle sorte que le chemin de fermeture du couvercle (12) est bloqué.

6. Aspirateur (10) selon la revendication 5,
dans lequel l'élément fonctionnel correspond à l'au moins un élément de commande (24).
